# EUROPÄISCHE PATENTSCHRIFT

(11) **EP 1 068 382 B1**
(45) Veröffentlichungstag und Bekanntmachung des Hinweises auf die Patenterteilung: **26.06.2002**
(21) Anmeldenummer: 98909264.8
(22) Anmeldetag: 02.04.1998
(51) Int. Cl.: D01H 7/60

(54) **RING FÜR RINGSPINN- UND RINGZWIRNMASCHINEN**
RING FOR RING FRAMES AND RING TWISTERS
ANNEAU POUR METIERS A ANNEAU OU METIERS A RETORDRE A ANNEAU

(43) Veröffentlichungstag der Anmeldung: 17.01.2001
(73) Patentinhaber: Bräcker AG, 8330 Pfäffikon (CH)
(72) Erfinder: KÄGI, Jörg, CH-8498 Gibswil (CH)
(74) Vertreter: Patentanwälte Schaad, Balass, Menzl & Partner AG
(86) Internationale Anmeldenummer: CH9800124
(87) Internationale Veröffentlichungsnummer: WO9951802

(56) Entgegenhaltungen:
- WO-A-98/41679
- DE-A- 3 836 670
- DE-A- 4 300 491
- DE-C- 843 490
- US-A- 2 970 425
- PATENT ABSTRACTS OF JAPAN vol. 11, no. 89 (C-411), 19. März 1987 & JP 61 245320 A (HIROYUKI KANAI), 31. Oktober 1986

## Beschreibung

Die Erfindung betrifft einen Ring für Ringspinn- und Ringzwirnmaschinen.

Ein Ring für eine Ringspinn- bzw. eine Ringzwirnmaschine muss neben einer präzise gearbeiteten Form eine den Anforderungen angepasste, optimierte Oberfläche aufweisen, um einem Ringläufer, der mit Geschwindigkeiten bis zu 55m/s auf dem Ring umläuft, ein ruhiges und möglichst verschleissarmes Laufen zu ermöglichen. Hierfür muss die Oberfläche des Rings möglichst glatt und hart sein und darf dem Ringläufer nur einen geringen Laufwiderstand entgegen setzen. Der Ring sollte verschleissarm sein, da mit zunehmendem Verschleiss des Ringes auch der ruhige Lauf des Ringläufers auf dem Ring beeinträchtigt wird, was zu vermehrten Fadenbrüchen führen kann. Ausserdem nimmt mit zunehmenden Verschleissdefekten des Rings auch der Verschleiss des Ringläufers zu, was zu geringeren Standzeiten von Ringläufer und Ring führt, was wiederum, wie auch die vermehrten Fadenbrüche, die Produktionskosten erhöht.

Aus US 2,970,425 sind Ringe für Ringspinn- und Ringzwirnmaschinen bekannt, die einen polierten Kern haben, der mit Nickel, Chrom oder anderen konventionell erhältlichen Metallen elektrolytisch beschichtet ist und diese Beschichtung wiederum poliert wird.

Aufgabe der vorliegenden Erfindung ist es daher, einen Ring für Ringspinn- und Ringzwirnmaschinen zu schaffen, der einen wirtschaftlicheren Einsatz von Ringen und Ringläufern ermöglicht.

Diese Aufgabe wird erfüllt durch einen Ring, der die Merkmale des Anspruches 1 aufweist.

Durch eine Hartchromschicht erhält der Ring eine sehr harte, verschleissfeste Oberfläche, die fest am Kern des Ringes haftet. Vorteilhaft sind Härtewerte der Hartchromschicht gemessen nach Vickers HV 0.05 von 900 bis 1300, vorzugsweise mit Werten über 1000. Erstaunlicherweise kann die Hartchromschicht problemlos als Beschichtung für den Ring verwendet werden, obwohl beim schnellen Umlaufen der Ringläufer auf den Ringen sehr hohe Temperaturen (bis ca. 1000°C) auftreten können. Einem Fachmann ist bekannt (vgl. Schatt: "Werkstoffe des Maschinen -, Anlagen- und Apparatebaues", VEB Deutscher Verlag für Grundstoffindustrie, Leipzig 1982, S. 144), dass Hartchromschichten bei Temperaturen über 400°C erweichen, weshalb die Verwendung von Hartchrombeschichtungen für Ringe bisher nie in Betracht gezogen wurden.

Der Kern des Ringes weist eine Kernoberfläche auf, die vor dem Aufbringen der Hartchromschicht poliert worden ist. Der Kern ist mit einer Kupfer- oder Nickelschicht beschichtet, welche dann ihrerseits poliert ist und auf der die Hartchromschicht angeordnet ist. Besonders vorteilhaft sind solche Nickel- oder Kupferschichten auf dem Kern und unter der Hartchromschicht bei korrosiven Einsatzbedingungen des Rings. Eine auf einer polierten Kernoberfläche aufgebrachte Hartchromschicht weist eine sehr glatte Oberfläche auf, was einen sehr ruhigen Lauf eines Ringläufers auf dem derart hartverchromten Ring bewirkt. Inbetriebnahmen ohne Ringeinlauf sind daher ohne Probleme möglich, was den Produktionsverlust durch Einlaufzeiten stark reduziert.

Ringe, die einen Kern mit einer Nickel- oder Kupferschicht aufweisen, welche unter der Hartchromschicht angeordnet ist, zeigen eine besonders gute Korrosionsbeständigkeit, so dass sie für den Einsatz unter extremen Bedingungen, wie z.B. dem Nassspinnen, besonders geeignet sind.

Ein Ring, dessen auf den Kern des Ringes aufgebrachte Hartchromschicht ebenfalls eine polierte Oberfläche aufweist, bietet besondere Vorteile, da durch das Polieren der Oberfläche der Hartchromschicht scharfkantige Spitzen von Chromkristallen, die aus der Oberfläche der Hartchromschicht herausragen können, abgerundet werden. Diese spitzen, scharfkantigen Kristalle der Hartchromschicht wirken feilenähnlich und führen bei über die Hartchromschicht gleitenden oder rutschenden Gegenständen zu einem starken Verschleiss. Diese feilenähnlichen Eigenschaften der bisher bekannten Hartchromschichten sind ein weiterer Grund, weshalb Hartchromschichten bisher nie für Ringe für Ringspinnoder Ringzwirnmaschinen in Betracht gezogen wurden. Werden die harten Kristallspitzen der Hartchromschicht aber durch polieren abgerundet, so wird dieses Problem beseitigt. Der Ring setzt dem auf ihm umlaufenden Ringläufer nur noch einen geringen Laufwiderstand entgegen und es tritt kein erhöhter Verschleiss am Ringläufer auf. Werden also die Kernoberfläche und die Oberfläche der Hartchromschicht poliert, so erhält man eine sehr glatte, harte und verschleissfeste Ringoberfläche, auf welcher der Ringläufer mit geringem Verschleiss umlaufen kann. Die Rauheit der Kernoberfläche beträgt dabei vor dem Aufbringen der Hartchromschicht z.B. Ra 0-0,3 µm vorzugsweise unter 0,2 µm. Bei einem Wert Ra der Kernoberfläche von z.B. 0.15 µm zeigt auch die Oberfläche der darauf aufgebrachte Hartchromschicht eine Rauheit von ungefähr 0.15 µm.

Werden strukturierte Hartchromschichten (sog. Topocrom-Schichten) und/oder Chromdispersionsschichten, in denen nichtmetallische Komponenten angereichert sind (ECD-Schichten) eingesetzt, so lassen sich die Eigenschaften der Hartchromschicht variieren und den jeweiligen Anforderungen genau anpassen.

Ebenfalls vorteilhaft ist es, wenn der Kern des Rings aus vergütetem Stahl ist. Aus den hohen Geschwindigkeiten, mit denen die Ringläufer auf den Ringen umlaufen, können grosse Fliehkräfte entstehen, so dass die Ringläufer den Ring mit entsprechenden Druckkräften belasten. Fadenbrüche bei diesen Umlaufgeschwindigkeiten können zu einer plötzlichen Schlagbelastung des Rings durch den Ringläufer führen. Ein zu weiches Grundmaterial des Kerns führt bei derartigen Druck- oder Schlagbelastungen zu Schäden am Kern und an der Hartchromschicht. Ist das Grundmaterial des Rings dagegen ein vergüteter Stahl, so gibt das unter der Hartchromschicht liegende Material auch bei hoher Druck- und plötzlicher Schlagbelastung nicht nach und der Ring kann diese Belastungen auch ohne Beschädigung der Hartchromschicht und des darunterliegenden Kerns überstehen. Dies ist möglich, weil die Beschichtung mit der Hartchromschicht bei Temperaturen unterhalb von 100°C erfolgt und dadurch die Eigenschaften, wie z.B. die Härte, des Grundmaterials nicht mehr z.B. durch Rekristallisation oder Wärmediffusionsprozesse verändert werden. Die Lebensdauer des Ringes wird erhöht, und auch nach einem Ereignis, wie z.B. einem Fadenbruch, ist weiterhin ein ruhiges, verschleissarmes Laufen des Ringläufers auf dem Ring möglich. Als besonders geeignet für den Einsatz als Kern eines Ringes hat sich vergüteter Wälzlagerstahl erwiesen.

Die Hartchromschicht weist vorteilhaft eine Dicke zwischen 1 µm und 60 µm auf, wobei die Schichtdicke in einer bevorzugten Ausführungsform im Bereich der höchsten Beanspruchung, also in solchen Bereichen des Rings, die mit dem Ringläufer während seines Laufes auf dem Ring in Kontakt kommen, am dicksten ist.

Ein Ring, der die Hartchromschicht nur in den Bereichen aufweist, die beim Laufen des Ringläufers auf dem Ring Kontaktflächen zwischen Ring und Ringläufer bilden, führt ebenso wie ein völlig mit einer Hartchromschicht beschichteter Ring zu besseren Laufeigenschaften des Ringläufers auf dem Ring und damit zu höheren Standzeiten, zu weniger Fadenbrüchen und auch zu einem geringeren Verschleiss am Ring selber, wodurch auch mit solch einem Ring ein wirtschaftlicherer Einsatz von Ring und Ringläufer möglich ist.

Der Ring weist zumindest eine Elektrokontaktstelle auf, über die der Ring während des Aufbringens der Hartchromschicht mit Strom versorgt wird. Dies Elektrokontaktstelle befindet sich vorteilhafterweise im Bereich eines Sitzes, der dem die Kontaktflächen aufweisenden Bereich, z.B. einem Flansch, gegenüberliegt. Durch diese Anordnung ist sichergestellt, dass im Bereich der Kontaktflächen keine unerwünschten Unebenheiten, Rauheiten oder andere Störungen durch die Elektrokontaktstellen in der Hartchromschicht oder auf der Oberfläche des Ringes entstehen. Auch wenn nach dem polieren der Hartchromschicht der Ort der Elektrokontaktstellen von Auge nicht mehr lokalisiert werden kann, so kann die Hartchromschicht an diesen Orten doch Mikrostörungen aufweisen, welche den Verschleisswiderstand oder Lauf des Ringläufers oder den Verschleisswiderstand des Ringes negativ beeinflussen.

Verwendet werden kann ein erfindungsgemässer, hartverchromter Ring vorteilhaft in allen Spinnereien und Zwirnereien, die mit Ringspinn- bzw. mit Ringzwirnmaschinen arbeiten, da durch die Verwendung eines solchen Ringes die Produktionskosten gesenkt werden können. Spezielle Vorteile bietet der Ring überall dort, wo Materialien verarbeitet werden, die beim Verarbeiten schmierende Substanzen, wie z.B. tierisches Fett oder Fasern mit schmierenden Eigenschaften, im Bereich des Rings und des Ringläufers abgeben. Ganz besonders geeignet ist der Ring für die Verarbeitung von Baumwolle mit ihren kurzen schmierend wirkenden Fasern. Da die Oberfläche des Rings einen sehr hohen Verschleisswiderstand aufweist und dem Ringläufer nur einen geringen Laufwiderstand entgegensetzt, so dass dieser auf einem solchen Ring sehr verschleissarm läuft, bedarf es keiner zusätzlichen Schmierung, wie z.B. mit Molybdändisulfidschmierstoff, um hohe Standzeiten und ein kontinuierliches Arbeiten mit wenigen Fadenbrüchen zu gewährleisten. Selbst für so extreme Bedingungen, wie sie beim Nassspinnen auftreten, ist der Ring sehr gut geeignet. Eine gute Korrosionsbeständigkeit, wie sie unter diesen Bedingungen besonders wichtig ist, wird mit einem Ringläufer erreicht, dessen Hartchromschicht z.B. unternickelt oder unterkupfert ist.

Weitere bevorzugte Ausführungsformen und Verwendungen sind Gegenstand weiterer abhängiger Ansprüche.

Anhand der Figuren 1 bis 3 wird im Folgenden die Erfindung beispielhaft erläutert. Es zeigen rein schematisch:
- Fig. 1: einen Teil eines Ringes mit einem T-Flansch und mit einem auf ihm umlaufenden Ringläufer;
- Fig. 2a bis 2c: Ringe mit verschiedenen Flanschprofilen im Querschnitt mit jeweils passenden Ringläufern
- Fig. 3b: den Ring aus Fig. 2a mit nur teilweise beschichteter Kernoberfläche; und
- Fig. 3b: den Ring aus Fig. 2a mit vollständig beschichteten Kern und angedeuteter Schichtdickenverteilung der Hartchromschicht auf diesem Kern.

Fig. 1 zeigt perspektivisch einen Teil eines mit einer Hartchromschicht 26 (nicht explizit dargestellt) beschichteten Ringes 10 mit einem z.B. aus vergütetem Wälzlagerstahl hergestellten Kern 11, dessen eine Seite als T-Flansch 12 ausgebildet ist. Die dem Flansch 12 gegenüberliegende Seite ist als Sitz 18 ausgebildet, wobei der Sitz 18 auf unterschiedlichste Weise ausgestaltet sein kann, beispielsweise auch wie in Fig. 2c dargestellt. Der ringförmige Kern 11 des Ringes 10 weist eine polierte Kernoberfläche 28 auf.

Im Bereich des Sitzes 18 befindet sich eine Elektrokontaktstelle 19 (in Fig. 1 gestrichelt angedeutet), über die der Ring während des elektrochemischen Aufbringens der Hartchromschicht mit Strom versorgt wird. Vor dem kathodischen Abscheiden des Chroms am Ring 10 wird der Kern 11 des Rings 10, der eine Kernoberfläche 28 aufweist, mit einer Nickel- oder Kupferschicht (29) beschichtet.

Auf dem T-Flansch 12, des in Fig. 1 gezeigten, hartverchromten Rings 10, läuft ein passender C-förmiger Ringläufer 14 in Richtung des Pfeiles I. Durch die während des Umlaufes auf den Ringläufer 14 wirkende Fliehkraft (Pfeil F) wird der Ringläufer 14 auf dem Ring 10 in bezüglich dem Ring 10 radialer Richtung nach aussen gedrückt. Eine nicht sichtbare Flanke des C-förmigen Ringläufers 14 hängt auf der radial innen liegenden Seite 16 des Flansches 12 des Ringes 10 ein und hält den Ringläufer 14 so auf dem Ring 10.

In den Fig. 2a und 2b sind jeweils im Schnitt zwei Ausgestaltungsformen von hartverchromten Ringen 10 mit T-Flanschen 12 und mit dazu passenden ebenfalls etwas unterschiedlich ausgestalteten C-förmigen Ringläufern 14 dargestellt. In Fig. 2c ist dagegen der Schnitt eines hartverchromten Ringes 10 dargestellt, dessen Kern 11 in Form eines Schrägflansches 17 ausgebildet ist. Ebenfalls aus dem Kern 11 geformt ist dem Schrägflansch 17 gegenüber ein in diesem Beispiel einen quadratischen Querschnitt aufweisender Sitz 18 angeordnet. Auf dem Schrägflansch 17 ist ein dazu passender, hakenförmiger Ringläufer 19 gezeigt. Alle Ringläufer 14, 19 sind in einer Position bezüglich des jeweiligen Flansches 12, 17 dargestellt, die sie während des Betriebes in Bezug auf den Ring 10 einnehmen. Eine jeweils bezüglich des Ringes 10 radial innen liegende Flanke 20, 22 der Ringläufer 14, 19 liegt an der radial innen liegenden Seite 16, 16' des jeweiligen Flansches 12, 17 an, so dass sich zwischen dem Ringläufer 14, 19 und dem Flansch 12, 17 des jeweiligen Ringes 10 eine Kontaktfläche 24 bildet. Im Bereich dieser Kontaktfläche 24 ist die Beanspruchung des Ringes 10 im Bezug auf Verschleiss, Temperatur, Druck usw. am grössten. Um dieser Belastung entsprechend zu begegnen, ist eine Hartchromschicht 26 in diesem Bereich des Ringes 10 am dicksten.

In den Fig. 3a und 3b ist der Ring aus Fig. 2a nochmals im Schnitt dargestellt. Die Hartchromschicht 26 bedeckt in Fig. 3a nur einen Teil der Kernoberfläche 28, der in Fig. 3b gezeigte Ring 10 dagegen ist vollständig mit der Hartchromschicht 26 überzogen. Die Hartchromschicht 26 ist direkt auf die polierte Kernoberfläche 28 des Kerns 11 des jeweiligen Ringes 10 aufgebracht. Da ein Faden 30, der während des Betriebes durch den Ringläufer 14, 19 hindurchgeführt ist (in Fig. 1 gestrichelt angedeutet), je nach Geschwindigkeit, Fadenart und Maschineneinstellungen unter einer unterschiedlich starken Spannung steht, kann der Bereich des Ringes 10 bzw. seines Flansches 12, 17, der mit dem Ringläufer 14, 19 die Kontaktfläche 24 bildet örtlich variieren. Ein Bereich A auf der radial innen liegenden Seite 16 des Flansches 12 des Ringes 10, an dem sich im Betrieb die Kontaktfläche 24 ausbilden kann, wird daher etwas grösser gewählt, als die sich tatsächlich an dieser Stelle bildende Kontaktfläche 24.

Da dieser Bereich A, in dem sich die Kontaktfläche 24 während des Betriebes ausbilden wird, den höchsten Belastungen ausgesetzt ist, wird die Hartchromschicht 26 entweder mehr oder weniger nur in diesem Bereich A (vgl. Fig. 3a ) oder in diesem Bereich A am dicksten (vgl. Fig. 3b) aufgebracht.

Fig. 3a zeigt ein Ausführungsbeispiel in dem die Hartchromschicht 26 vornehmlich im Bereich A und noch ein wenig in einem Übergangsbereich B, der auch belastet sein kann (siehe weiter unten), aufgebracht ist. Der Restbereich C des Ringes 10 ist nicht mit der Hartchromschicht 26 beschichtet. Ein derartiger Ring 10 weist die gleichen Vorteile, geringer Verschleiss von Ring 10 und Ringläufer 14, 19, hohe Laufruhe, wenig Fadenbrüche usw., auf wie ein vollständig verchromter Ring 10.

In dem in Fig. 3b gezeigten, vollständig beschichteten Ausführungsbeispiel beträgt die Dicke der Hartchromschicht 26 im Bereich A z.B. 20-40 µm. In einem Übergangsbereich B auf der radial innen liegenden Seite 16 des Flansches 12 weist die Hartchromschicht 26 eine mittlere Dicke von 10 bis 25 µm auf. Die Schichtdicke im Restbereich C, der den übrigen Teil des Ringes 10 ausmacht, liegt bei mindestens 4 µm. Der Grund für die mittlere Schichtdicke der Hartchromschicht 26 im Übergangsbereich B des Ringes 10, liegt darin, dass sich während des Betriebes bei ungünstiger Parametereinstellung (Fadenart, Fadenstärke, Ringläuferform, Ringläufergewicht usw.) auch in diesem Übergangsbereich B eine Kontaktfläche 24 zwischen Ringläufer 14, 19 und Ring 10 bilden kann. Damit der Ring 10 nach einem einmaligen Betrieb mit einer solchen ungeeigneten Parametereinstellung nicht sofort Beschädigungen aufweist und weiterhin problemlos verwendet werden kann, ist es nützlich, dass der Ring 10 in diesem Bereich B eine etwas dickere Hartchromschicht 26 aufweist als im Restbereich C.

Um ein ruhiges und vor allem verschleissarmes Laufen des Ringläufers 14, 19 auf dem Ring 10 zu gewährleisten ist die Oberfläche 32 der Hartchromschicht 26 in beiden Beispielen zumindest im Bereich A z.B. auf Ra 0.2 µm poliert.

Damit der Kern 11 des Ringes 10 ebenso widerstandsfähig ist wie die Hartchromschicht 26, ist der Kern 11 beispielsweise ein Wälzlagerstahl mit einer vergüteten Oberfläche. Schlag oder Druckbelastungen können so vom Ring 10 aufgenommen werden, ohne dass die Hartchromschicht 26 aufgrund eines Nachgebens eines Kerns 11 aus relativ "weichem" Material beschädigt würde. Als Grundmaterial für den Kern 11 sind aber natürlich auch andere Materialien, wie z.B. andere einsatzgehärtete, vergütete und auch nichtvergütete Stähle, Keramiken, Kunststoffe oder z.B. Verbundwerksstoffe denkbar, die vergleichbare Eigenschaften, z.B. Härte, Schlagzähigkeit usw. aufweisen, wie ein vergüteter Wälzlagerstahl. Für eine bessere Korrosionsbeständigkeit kann der Kern mit einer Nickel - oder Kupferschicht beschichtet sein. Die Hartchromschicht selbst kann auch eine ECD- oder eine Topocrom-Schicht sein.

Wie die unterschiedlichen Formen der in den Fig. 2a bis 2c gezeigten Ringe 10 bereits angedeutet haben, eignen sich alle Ringformen, um als Ring 10 mit Hartchromschicht 26 ausgebildet zu werden. Auch bezüglich des Materials und der Form des Ringläufers 14, 19 gibt es keine Beschränkungen im Bezug auf ihre Verwendbarkeit zusammen mit dem erfindungsgemässen Ring 10.

## Patentansprüche

1. Ring (10) für eine Ringspinn- oder eine Ringzwirnmaschine mit einem ringförmigen, polierten Kern (11) und einer Chromschicht **dadurch gekennzeichnet, dass** der Kern mit einer Nickel- oder Kupferschicht beschichtet ist und dass auf diese eine Hartchromschicht (26) aufgebracht ist.

2. Ring nach Anspruch 1, **dadurch gekennzeichnet, dass** die Hartchromschicht (26) eine polierte Oberfläche aufweist.

3. Ring nach Anspruch 1 oder 2, **dadurch gekennzeichnet, dass** die Kupfer- oder Nickelschicht eine polierte Oberfläche aufweist.

4. Ring nach einem der vorangehenden Ansprüche, **dadurch gekennzeichnet, dass** die Hartchromschicht eine in sich strukturierte und/oder mit nichtmetallischen Komponenten angereicherte Hartchromschicht ist.

5. Ring nach einem der vorhergehenden Ansprüche, **dadurch gekennzeichnet, dass** der Kern (11) des Rings (10) aus Stahl ist, insbesondere aus einem vergüteten Stahl.

6. Ring nach einem der vorhergehenden Ansprüche, **dadurch gekennzeichnet, dass** die Hartchromschicht (26) zwischen 1 µm und 60 µm dick ist, eine Härte HV zwischen 900 und 1200 und eine Rauheit Ra von insbesondere bis zu 0.3 µm aufweist.

7. Ring nach einem der vorhergehenden Ansprüche, **dadurch gekennzeichnet, dass** dieser eine Kontaktfläche (24) aufweist, welche durch die sich beim Laufen eines Ringläufers (14, 19) auf dem Ring (10) ergebenden Berührungsstellen bestimmt ist, und dass zumindest die Kontaktfläche (24) eine Hartchromschicht (26) aufweist, wobei, sollten weitere Flächen eine Hartchromschicht (26) aufweisen, die Hartchromschicht (26) der Kontaktflächen am dicksten ist.

8. Ring nach Anspruch 7, **dadurch gekennzeichnet, dass** der Ring (10) an einem der Seite mit der Kontaktfläche (24), die vorzugsweise als Flansch (12) ausgebildet ist, gegenüberliegenden Sitz (18) eine Elektrokontaktstelle (19) aufweist.

9. Verwendung des Rings (10) nach einem der Ansprüche 1 bis 8 zur Verarbeitung von fasrigen Materialien, die Substanzen mit schmierenden Eigenschaften abgeben, insbesondere schmierend wirkende Fasern, wie Baumwolle.

10. Verwendung des Rings (10) nach einem der Ansprüche 1 bis 8 in einer Spinnerei oder Zwirnerei.

## Claims

1. Ring (10) for a ring spinning or a ring twisting machine, with an annular polished core (11) and with a chrome layer, charaterized in that the core is coated with a nickel or copper layer, and in that a hard chrome layer (26) is applied to the latter.

2. Ring according to Claim 1, **characterized in that** the hard chrome layer (26) has a polished surface.

3. Ring according to Claim 1 or 2, **characterized in that** the copper or nickel layer has a polished surface.

4. Ring according to one of the preceding claims, **characterized in that** the hard chrome layer is a hard chrome layer intrinsically structured and/or enriched with nonmetallic components.

5. Ring according to one of the preceding claims, **characterized in that** the core (11) of the ring (10) is composed of steel, in particular of a heat-treated steel.

6. Ring according to one of the preceding claims, **characterized in that** the hard chrome layer (26) is between 1 µm and 60 µm thick and has a hardness HV of between 900 and 1200 and a roughness Ra of, in particular, up to 0.3 µm.

7. Ring according to one of the preceding claims, **characterized in that** it has a contact surface (24) which is determined by the contact locations occurring when a ring traveller (14, 19) is running on the ring (10), and **in that** at least the contact surface (24) has a hard chrome layer (26), while, should further surfaces have a hard chrome layer (26), the hard chrome layer (26) of the contact surfaces is the thickest.

8. Ring according to Claim 7, **characterized in that** the ring (10) has an electrocontact location (19) on a seat (18) located opposite the side having the contact surface (24), said side preferably being in the form of a flange (12).

9. Use of the ring (10) according to one of Claims 1 to 8 for the processing of fibrous materials which discharge substances having lubricating properties, in particular fibres having a lubricating action, such as cotton.

10. Use of the ring (10) according to one of claims 1 to 8 in a spinning mill or twisting mill.

## Revendications

1. Anneau (10) pour un métier à anneau ou un métier à retordre à anneau, avec un noyau annulaire poli (11) et une couche chromée, **caractérisé en ce que** le noyau est revêtu d'une couche de nickel ou de cuivre et **en ce qu'**une couche en chrome durci (26) est appliquée sur cette dernière.

2. Anneau selon la revendication 1, **caractérisé en ce que** la couche en chrome durci (26) présente une surface polie.

3. Anneau selon l'une quelconque des revendications 1 ou 2, **caractérisé en ce que** la couche de cuivre ou de nickel présente une surface polie.

4. Anneau selon l'une quelconque des revendications précédentes, **caractérisé en ce que** la couche en chrome durci est une couche en chrome durci structurée en soi et/ou enrichie par des composants non métalliques.

5. Anneau selon l'une quelconque des revendications précédentes, **caractérisé en ce que** le noyau (11) de l'anneau (10) est en acier, en particulier en acier revenu.

6. Anneau selon l'une quelconque des revendications précédentes, **caractérisé en ce que** la couche en chrome durci (26) présente une épaisseur située entre 1 µm et 60 µm, une dureté HV située entre 900 et 1200 et une rugosité Ra pouvant atteindre en particulier 0.3 µm.

7. Anneau selon l'une quelconque des revendications précédentes, **caractérisé en ce que** ce dernier présente une surface de contact (24) qui est définie par les zones de contact qui résultent du mouvement d'un curseur à filer (14, 19) sur l'anneau (10) et **en ce qu'**au moins la surface de contact (24) présente une couche en chrome durci (26), la couche en chrome durci (26) des surfaces de contact étant la plus épaisse, si d'autres surfaces devaient présenter une couche en chrome durci (26).

8. Anneau selon la revendication 7, **caractérisé en ce que** l'anneau (10) présente une zone de contact électrique (19) sur le logement (18) opposé à la face qui présente la surface de contact (24, laquelle est de préférence conçue sur forme de bride (12).

9. Utilisation de l'anneau (10) selon l'une quelconque des revendications 1 à 8, pour le traitement de matières fibreuses, qui restituent des substances à propriétés lubrifiantes, en particulier des fibres à effet lubrifiant, comme le coton.

10. Utilisation de l'anneau (10) selon l'une quelconque des revendications 1 à 8 dans une filature ou dans une retorderie.
